# EUROPÄISCHE PATENTSCHRIFT

(11) **EP 3 736 400 B1**
(45) Veröffentlichungstag und Bekanntmachung des Hinweises auf die Patenterteilung: **19.01.2022**
(21) Anmeldenummer: 20172016.6
(22) Anmeldetag: 29.04.2020
(51) Int. Cl.: E05B 47/00, E05B 65/10

(54) **ENTRIEGELUNGSVORRICHTUNG MIT AUTOMATISCHEM ANTRIEB**
UNLOCKING DEVICE WITH AUTOMATIC DRIVE
DISPOSITIF DE DÉVERROUILLAGE À ENTRAÎNEMENT AUTOMATIQUE

(30) Priorität: 07.05.2019 DE 102019111870
(43) Veröffentlichungstag der Anmeldung: 11.11.2020
(73) Patentinhaber: BSW Security AG, 8005 Zürich (CH)
(72) Erfinder: Wallner, Christoph, 9613 Feistritz an der Gail (AT); Roßmann, Michael, 9631 Jenig (AT); Hußmann, Markus, 9620 Hermagor (AT)
(74) Vertreter: Lenzing Gerber Stute

(56) Entgegenhaltungen:
- EP-A1- 2 141 311
- EP-B1- 2 141 311
- DE-A1-102006 024 685
- GB-A- 2 550 281
- US-A1- 2015 137 528

## Beschreibung

Die Erfindung betrifft eine Entriegelungsvorrichtung für eine Tür oder ein Tor, mit einem Kraftübertragungsteil, das in Längsrichtung der Entriegelungsvorrichtung verstellbar ist und dabei auf ein Schloss wirken und dieses entriegeln kann, sowie einem Betätigungselement, das mittels mindestens einem Getriebe das Kraftübertragungsteil verstellen kann, und einem Antrieb, der das Kraftübertragungsteil verstellen kann, wobei der Antrieb einen Rotationsmotor und ein Antriebsgetriebe mit mindestens einem Rotationselement aufweist, und wobei das Antriebsgetriebe die rotatorische Bewegung des Rotationsmotors in eine lineare Bewegung des Kraftübertragungsteils übersetzt.

Solche Entriegelungsvorrichtungen sind bekannt und werden insbesondere an Türen eingesetzt, die Auflagen zur Entfluchtbarkeit eines Gebäudes genügen müssen. Die Entriegelungsvorrichtungen weisen üblicherweise ein längliches Gehäuse mit einer Druckstange als Betätigungselement auf, welches sich meist über die gesamte Breite der Tür oder des Tores erstreckt. Die Druckstange ist dabei über das Getriebe in das Gehäuse eindrückbar, um das Schloss mittels des Kraftübertragungsteils zu entriegeln. Dabei führt auch eine unkoordinierte Bewegung gegen die Tür mit der darauf angeordneten Entriegelungsvorrichtung, wie im Falle einer panischen Flucht, zum Entriegeln und Öffnen der Tür.

Bei Türen, an denen solche Entriegelungsvorrichtungen verbaut werden, muss oft auch eine automatische Entriegelung möglich sein. Dafür sind an der Tür Antriebe, etwa in einem Motorschloss, vorgesehen, um die Tür aus der Ferne zu entriegeln. So kann eine Tür, die auf der Gegenseite zur Entriegelungsvorrichtung keine weitere Entriegelungsvorrichtung, zum Beispiel einen Drücker, aufweist und somit manuell nicht ohne Schlüssel zu entriegeln ist, kurzzeitig für die Benutzung von dieser Seite aus freigegeben werden. Ein solches System ist etwa von Haustüren von Mehrfamilienhäusern bekannt und wird beispielsweise auch bei Eingangstüren von Veranstaltungsstätten eingesetzt.

Es sind solche Entriegelungsvorrichtungen mit einem integrierten Schloss bekannt, wobei dann kein Schloss in dem Türblatt selbst angeordnet ist und in Ausführungsformen, die mit einem in der Tür eingebauten Schloss zusammenwirken. Bei ersteren ist es bekannt, einen Antrieb in der Entriegelungsvorrichtung vorzusehen, der das Kraftübertragungsteil verstellen kann, wobei der Antrieb einen Rotationsmotor und ein Antriebsgetriebe mit mindestens einem Rotationselement aufweist, und wobei das Antriebsgetriebe die rotatorische Bewegung des Rotationsmotors in eine lineare Bewegung des Kraftübertragungsteils übersetzt. So etwa aus US 2011/0047874 A1, US 4,976,479 und US 4,785,286. Nachteilig sind diese sehr aufwändig gestaltet und benötigen viel Bauraum innerhalb der Entriegelungsvorrichtung.

Bei solchen Entriegelungsvorrichtungen, die mit einem Türschloss zusammenwirken, ist es bekannt, dass der automatische Antrieb schlossseitig umgesetzt wird und ein Motorschloss in die Tür eingebaut wird. Nachteilig sind dabei sowohl die Entriegelungsvorrichtung als auch das Motorschloss vergleichsweise teuer. Es ist grundsätzlich nachteilig, für jede gewünschte Funktion an der Tür, ein eigenes Funktionsbauteil vorzusehen. Soweit ein vorhandenes Schloss ohne Antrieb durch ein Motorschloss ersetzt werden soll, muss gegebenenfalls auch die Entriegelungsvorrichtung ersetzt werden. Gegebenenfalls müssen Entriegelungsvorrichtungen passend sowohl für normale Schlösser als auch für Motorschlösser vom Hersteller vorgehalten werden.

Die Aufgabe der Erfindung ist es daher, eine Entriegelungsvorrichtung mit einem einfachen, kompakten Antrieb bereitzustellen.

Gelöst wird die Aufgabe durch eine Entriegelungsvorrichtung nach Anspruch 1. Vorteilhafte Ausgestaltungen sind in den Unteransprüchen angegeben.

Erfindungsgemäß weist das Antriebsgetriebe mindestens eine Pleuelstange auf, die auf das Kraftübertragungsteil wirkt und an einem Koppelpunkt verdrehbar an dem Rotationselement gelagert ist. Bei in der Entriegelungsvorrichtung angeordneten Antrieben ist der durch den Antrieb auf das Kraftübertragungsteil zur Entriegelung aufzubringende Kraftverlauf über den Entriegelungsvorgang nicht linear. Das Schloss wird üblicherweise gegen eine Rückstellfeder geöffnet, die einen progressiven Widerstand erzeugt. Zwischen dem Schloss und dem Kraftübertragungsteil ist zudem oft ein Getriebe angeordnet, das ebenfalls einen nichtlinearen Kraftverlauf bei der Umsetzung der linearen Bewegung des Kraftübertragungsteils in eine Drehbewegung eines Teils des Schlosses aufweist. Die gesamte Kraft, die von dem Kraftübertragungsteil auf das Schloss übertragen werden muss, ist daher in Summe ansteigend über den Entriegelungsvorgang.

Eine erfindungsgemäße Gestaltung kann eine derartig ansteigende Kraft bei gleichbleibender Belastung des Rotationsmotors mittels der Pleuelstange bereitstellen, denn deren Ausrichtung zum Kraftübertragungsteil bzw. der Winkel zwischen Längsachse der Pleuelstange und der Bewegungsachse des Kraftübertragungsteils verändert sich während der Entriegelung derart, dass sich die Übersetzung zwischen Rotationsmotor und Kraftübertragungsteil verändert. Die Rotationsachse des Rotationselements, an dem die Pleuelstange antriebsseitig angekoppelt ist, liegt orthogonal zur Bewegungsachse der linearen Bewegung des Kraftübertragungsteils, an dem das abtriebsseitige Ende der Pleuelstange angreift. Somit verändert sich während der Entriegelung der Stellwinkel zwischen der Verbindungslinie zwischen dem Mittelpunkt der Rotationselements und dem Koppelpunkt und der Bewegungsachse des Kraftübertragungsteils. Die Pleuelstange wird daher verschwenkt. In einer Ausgangsstellung kann der vorbeschriebene Stellwinkel etwa 90° betragen, von wo aus das Rotationselement zum Entriegeln bis zu einem Stellwinkel von 0° verdreht wird. Eine Verdrehung des Rotationselements um mehr als 90° ist dann nicht vorgesehen.

Als Übersetzungsverhältnis wird das Verhältnis v_{K}/ω_{R} der Bewegungsgeschwindigkeit v_{K} des Kraftübertragungsteils zu der Winkelgeschwindigkeit ω_{R} des Rotationsteils verstanden, wenn sich die Teile in Bewegung befinden. Bei einem kleineren Übersetzungsverhältnis wird folglich bei gleicher Motorkraft eine größere Kraft auf das Kraftübertragungsteil erzeugt. Es kann somit vorteilhaft im Verlauf des Entriegelungsvorgangs eine größere Kraft auf das Kraftübertragungsteil bei gleichbleibender Motorleistung wirken. Der Rotationsmotor kann damit vorteilhaft klein ausgelegt, kompakt angeordnet und über den gesamten Entriegelungsvorgang nahezu gleichmäßig belastet werden.

Mit der vorbeschriebenen Anordnung wird der durch das Betätigungselement auf das Kraftübertragungsteil mittels Scherengetrieben übertragene Kraftverlauf nachempfunden. Bei Scherengetrieben verändert sich durch die Drehung der Scherenschenkel bei einer manuellen Betätigung des Betätigungselements ebenfalls die Übersetzung zwischen dem Betätigungselement und dem Kraftübertragungsteil im Verlauf des Entriegelungsvorgangs hin zu einer größeren Kraft auf das Kraftübertragungsteil.

Die Pleuelstange kann antriebsseitig an einem Rad, insbesondere einem Zahnrad, in einem Koppelpunkt beabstandet von dem drehbar gelagerten Mittelpunkt des Rades angelagert sein, wobei sich der Mittelpunkt des Rads in der Nähe und besonders bevorzugt auf der Bewegungsachse des Kraftübertragungsteils befinden kann. An dem Kraftübertragungsteil greift dabei das Pleuel in einem Angriffspunkt an, der besonders bevorzugt auf dessen Bewegungsachse liegt. In einer Ausgangsstellung des Antriebs kann dann das Rad in einer Stellung stehen, bei der der Koppelpunkt maximal von der Bewegungsachse des Kraftübertragungsteils beabstandet ist. Der Winkel zwischen Pleuelstange und Bewegungsrichtung des Kraftübertragungsteils ist dann maximal, so dass der Kraftanteil, den die Pleuelstange in Bewegungsrichtung des Kraftübertragungsteils überträgt, minimal ist. Wird das Rad beim Entriegeln mittels des Rotationsmotors gedreht, so verändert sich der Abstand des Koppelpunkts zu einem Angriffspunkt der Pleuelstange an dem Kraftübertragungsteil beim Verstellen des Kraftübertragungsteils mittels des Antriebs quer zur Längsrichtung der Entriegelungsvorrichtung, so dass sich die auf das Kraftübertragungsteil übertragene Kraft über den Verstellweg des Rotationselements verändert. Insbesondere vergrößert sich diese Kraft, denn der Kraftanteil in Bewegungsrichtung des Kraftübertragungsteils wird mit kleiner werdendem Winkel größer.

Der Antrieb kann an einem Gehäuse der Entriegelungsvorrichtung befestigt sein, er kann aber auch an dem Kraftübertragungsteil befestigt sein. In erstem Fall kann die Pleuelstange an dem Kraftübertragungsteil angreifen, etwa an einem an diesem angeformten Stift, um diese zu verstellen, während der Antrieb sich gegen das Gehäuse abstützt. In zweitem Fall kann die Pleuelstange an dem Gehäuse oder einem damit verbundenen Teil angreifen, etwa an einen an dem Gehäuse angeformten Stift, und der Antrieb wird mit dem Kraftübertragungsteil zusammen verstellt.

In jedem Falle ist es vorteilhaft, wenn der Antrieb nicht das Kraftübertragungsteil blockieren kann, wenn die Entriegelungsvorrichtung manuell über das Betätigungselement bedient werden soll. Zu diesem Zweck sollte ein entsprechender Freilauf zwischen Rotationsmotor und Kraftübertragungsteil vorgesehen sein. Grundsätzlich kann ein solcher Freilauf an jeder Stelle des Antriebsgetriebes zwischen Rotationsmotor und Kraftübertragungsteil vorgesehen sein. Es wird bei einer Pleuelstange, die an einem Stift angreift, bevorzugt, dass zwischen diesen Teilen der Freilauf vorgesehen ist und sich Pleuelstange und Stift frei gegeneinander bewegen können. Dafür kann etwa die Pleuelstange eine Ausnehmung, insbesondere ein Langloch, aufweisen, in der sich der Stift bewegen kann, ohne eine Kraft auf die Pleuelstange auszuüben, bzw. ohne die Pleuelstange so zu bewegen, dass sie gegen einen Widerstand des Antriebsgetriebes und des Rotationsmotors Arbeit verrichten muss. Vorteilhaft muss ein Benutzer so nur die zum Entriegeln der Tür notwendige Kraft auf das Betätigungselement aufbringen. In die andere Richtung, in der die Pleuelstange bei Betätigung des Antriebs auf das Kraftübertragungsteil wirkt, muss dabei eine Kopplung bestehen.

In einer Ausführungsform weist das Antriebsgetriebe mehrere Rotationselemente auf. So kann das Antriebsgetriebe insbesondere ein Zahnradgetriebe sein. Vorteilhaft kann so eine besonders günstige Übersetzung eingestellt werden, so dass der Rotationsmotor möglichst klein ausgelegt werden kann. Der Rotationsmotor sowie das Antriebsgetriebe lassen sich dann auf einem kleinen Bauraum unterbringen und sehr kompakt gestalten. Als Rotationselemente sind neben Zahnrädern auch Wellen, Hebel, Spindeln oder Schnecken mit Schneckenrädern möglich.

In einer Ausführungsform weist das Antriebsgetriebe mehrere verschiedene Rotationselemente auf, etwa eine Motorwelle und mindestens ein Zahnrad, dass von der Motorwelle angetrieben wird. Die Auswahl der Rotationselemente und der genauen Bauweise des Getriebes hängt dabei maßgeblich von der benötigten Kraft an dem Kraftübertragungsteil sowie von der Geometrie der Entriegelungsvorrichtung ab und kann für verschiedene Entriegelungsvorrichtungen entsprechend angepasst werden.

Als Rotationsmotor kommt insbesondere ein Elektromotor in Betracht, da dieser sich sehr klein ausführen lässt.

In einer besonders bevorzugten Ausführungsform ist an dem Kraftübertragungsteil neben dem Antrieb auch eine Sperrvorrichtung angeordnet, die auf das Kraftübertragungsteil wirken kann. So lassen sich mehrere Funktionen in einer Entriegelungsvorrichtung kombinieren. Etwa kann die Tür gegen unberechtigte Benutzung durch die Sperrvorrichtung gesperrt werden, während durch den Antrieb die Tür automatisch entriegelt werden kann, etwa um einen Zutritt von der Außenseite kurzzeitig zu gewähren. Eine solche Entriegelungsvorrichtung kann dann an einer Tür eingesetzt werden, die im Alltag versperrt sein muss, von innen entfluchtbar sein muss und von außen nicht über ein Betätigungselement bedienbar ist, jedoch im Rahmen eines Zugangssystems entriegelbar für das Öffnen von außen sein muss. Vorteilhaft müssen dann an der Tür neben der Entriegelungsvorrichtung keine weiteren Funktionsbauteile angeordnet und/oder eingebaut werden.

Im Folgenden wird die Erfindung anhand von Zeichnungen näher erläutert, in denen eine bevorzugte Ausführungsform dargestellt ist. Es zeigen:
- Fig. 1:: eine Entriegelungsvorrichtung in Außenansicht;
- Fig. 2:: eine Detailansicht einer erfindungsgemäßen Entriegelungsvorrichtung mit Antrieb, bei der die Betätigungseinheit nicht mit dargestellt ist;
- Fig. 3:: einen erfindungsgemäßen Antrieb in Ausgangsstellung, bei der die Tür verriegelt ist, in Draufsicht, wobei das Gehäuse des Antriebs nicht dargestellt ist;
- Fig. 4:: einen erfindungsgemäßen Antrieb in entriegelter Stellung, bei der die Tür durch den Antrieb entriegelt ist, in Draufsicht, wobei das Gehäuse des Antriebs nicht dargestellt ist;
- Fig. 5:: einen erfindungsgemäßen Antrieb in Ausgangsstellung, bei der die Tür mittels des Betätigungsmittels entriegelt ist, in Draufsicht, wobei das Gehäuse des Antriebs nicht dargestellt ist;
- Fig. 6:: ein Diagramm, in dem das Übersetzungsverhältnis zwischen Antrieb und Kraftübertragungsteil in Abhängigkeit des Drehwinkels des Rotationsteils dargestellt ist.

Figur 1 zeigt eine Entriegelungsvorrichtung 1 mit einem Gehäuse 2 und einem Betätigungselement 3 in Form einer Druckstange. Weiterhin weist die Entriegelungsvorrichtung 1 Endkappen 4 mit jeweils einem feststehenden, an dem Gehäuse 2 angeformten unteren Teil 4a und einem mit dem Betätigungselement 3 gemeinsam beweglichen oberen Teil 4b. Das Betätigungselement und die oberen Teile 4b der Endkappen 4 können zur Entriegelung einer nicht dargestellten Tür in das Gehäuse 2 eingedrückt werden.

Aus der in Figur 2 dargestellten Detailansicht ist zu erkennen, dass im Inneren der Entriegelungsvorrichtung 1 ein Getriebe 5 angeordnet ist, mittels dem die Bewegung eines nicht dargestellte Betätigungselements 3 beim Eindrücken in das Gehäuse 2 auf ein Kraftübertragungsteil 6 übertragen wird, welches sich in Längsrichtung LR der Entriegelungsvorrichtung 1 bewegen kann und dabei mittelbar oder unmittelbar auf ein Schloss, etwa auf eine Schlossnuss, zum Entriegeln des Schlosses wirkt. Weiterhin koppelt das Kraftübertragungsteil 6 auch das dargestellte Getriebe 5 mit einem weiteren, nicht dargestellten gleichartigen Getriebe 5 auf der nicht in Figur 2 dargestellten Seite der Entriegelungsvorrichtung 1, welches ebenfalls das Betätigungselement 3 trägt und mit dem Kraftübertragungsteils 6 verbindet.

An dem Kraftübertragungsteil 6 greift ein Antrieb 7 an, der eine Pleuelstange 8 aufweist, die an einem Stift 9 angreift, der an dem Kraftübertragungsteil 6 befestigt ist, etwa mittels Schrauben 10. Die Pleuelstange 8 weist zudem ein Langloch 11 auf, mittels dem der Antrieb 7 und das Kraftübertragungsteil 6 voneinander entkoppelt sind. Mittels des Antriebs 7 kann das Kraftübertragungsteil 6 in Längsrichtung LR verstellt werden, wobei die Getriebe 5 ebenfalls betätigt werden, falls diese fest mit dem Kraftübertragungsteil 6 verbundenen sind, so dass das Betätigungselement 3 in das Gehäuse 2 hineingezogen wird. Es ist jedoch auch möglich, eine Entkopplung zwischen dem Kraftübertragungsteil 6 und den Getrieben 5 vorzusehen, so dass das Betätigungselement 3 nicht mit eingezogen wird, wenn der Antrieb 7 das Kraftübertragungsteil 6 verstellt. Wird das Betätigungselement 3 manuell in das Gehäuse 2 eingedrückt, ohne dass der Antrieb 7 betätigt wird, so kann sich das Kraftübertragungsteil 6 frei gegenüber dem Antrieb 7 in Längsrichtung LR bewegen. Der Stift 9 gleitet dann in dem Langloch 11 entlang, ohne die Pleuelstange 8 mit einer Zugkraft zu beaufschlagen. Die Pleuelstange 8 wird dabei lediglich verdreht.

Die Figuren 3, 4 und 5 zeigen Detailansichten des Antriebs 7 von innen. In Figur 3 ist dabei die Ausgangstellung dargestellt, die Antrieb 7 und Kraftübertragungsteil 6 einnehmen, wenn das Betätigungselement 3 nicht eingedrückt ist und der Antrieb 7 nicht betätigt wird. Figur 4 zeigt die Stellung, die Antrieb 7 und Kraftübertragungsteil 6 einnehmen, wenn das Kraftübertragungsteil 6 mittels des Antriebs 7 in Längsrichtung LR verstellt wurde, um das Schloss zu entriegeln. Figur 5 zeigt die Stellung, in der sich Antrieb 7 und Kraftübertragungsteil 6 befinden, wenn das Betätigungselement 3 manuell betätigt wird, der Antrieb 7 jedoch nicht betätigt wird.

Der Antrieb 7 weist einen Rotationsmotor 12 sowie ein Antriebsgetriebe 13 auf, das die Motorwelle 13a sowie mehrere Zahnräder 13b, 13c, 13d und 13e umfasst. An dem Zahnrad 13e ist an einem Koppelpunkt KP, der von dem Mittelpunkt M des Zahnrads 13e beabstandet ist, die Pleuelstange 8 drehbar gelagert. Der Mittelpunkt M des Zahnrades 13e schneidet die Bewegungsachse BA des Kraftübertragungsteils 6. Die Pleuelstange 8 greift weiterhin an einem Angriffspunkt AP, der durch den Stift 9 gebildet ist, an dem Kraftübertragungsteil 6 an. Zum Entriegeln des Schlosses verdreht der Rotationsmotor 12 die Motorwelle 13a, wobei die Motorwelle 13a die Zahnräder 13b, 13c, 13d und 13e des Antriebsgetriebes 13 bewegt, woraufhin der Koppelpunkt KP der Pleuelstange 8 an dem Zahnrad 13e verdreht wird. Durch die Rotation des Zahnrades 13e verändert sich der Winkel α zwischen der Längsachse PA der Pleuelstange 8 und der Bewegungsachse BA des Kraftübertragungsteils 6. Durch die Verringerung des Winkels α bis hin zu einer 0°-Stellung in der komplett ausgefahrenen Stellung der Pleuelstange 8 gemäß Figur 4, steigt der Kraftanteil, der von der Pleuelstange 8 in Längsrichtung LR, die die Bewegungsrichtung des Kraftübertragungsteils 6 ist, von dem Antrieb 7 auf das Kraftübertragungsteil 6 aufgebracht werden kann. Im Verlaufe der Entriegelung sinkt daher das Übersetzungsverhältnis, wie es auch in Figur 6 in einem Diagramm dargestellt ist. Der in Figur 6 aufgetragen Drehwinkel ist dabei der Drehwinkel des Zahnrades 13e, wobei die Ausgangstellung gemäß Figur 3 0° entspricht und die Stellung gemäß Figur 4 90°. Weiterhin verringert sich während der Entriegelung der Abstand A zwischen dem Kopplungspunkt KP und dem Angriffspunkt AP. Der Kopplungspunkt KP bewegt sich in Querrichtung QR auf den Angriffspunkt AP zu, wobei die Pleuelstange 8 verdreht wird.

Der Rotationsmotor 12 weist eine Anschlusseinheit 14 auf, an der Strom- und Signalleitungen angeschlossen werden können.

## Patentansprüche

1. Entriegelungsvorrichtung (1) für eine Tür oder ein Tor, mit einem Kraftübertragungsteil (6), das in Längsrichtung (LR) der Entriegelungsvorrichtung (1) verstellbar ist und dabei auf ein Schloss wirken und dieses entriegeln kann, sowie einem Betätigungselement (3), das mittels mindestens einem Getriebe (5) das Kraftübertragungsteil (6) verstellen kann, und einem Antrieb (7), der das Kraftübertragungsteil (6) verstellen kann, wobei der Antrieb (7) einen Rotationsmotor (12) und ein Antriebsgetriebe (13) mit mindestens einem Rotationselement (13a, 13b, 13c, 13d, 13e) aufweist, und wobei das Antriebsgetriebe (13) die rotatorische Bewegung des Rotationsmotors (12) in eine lineare Bewegung des Kraftübertragungsteils (6) übersetzt, **dadurch gekennzeichnet, dass** das Antriebsgetriebe (13) mindestens eine Pleuelstange (8) aufweist, die auf das Kraftübertragungsteil (6) wirkt und an einem Koppelpunkt (KP) verdrehbar an dem Rotationselement (13a, 13b, 13c, 13d, 13e) gelagert ist.

2. Entriegelungsvorrichtung (1) nach Anspruch 1, **dadurch gekennzeichnet, dass** sich der Abstand des Koppelpunkts (KP) zu einem Angriffspunkt (AP) der Pleuelstange (8) an dem Kraftübertragungsteil (6) beim Verstellen des Kraftübertragungsteils (6) mittels des Antriebs (7) quer zur Längsrichtung (LR) der Entriegelungsvorrichtung (1) verändert, so dass sich die auf das Kraftübertragungsteil (6) übertragene Kraft über den Verstellweg des Rotationselements (13a, 13b, 13c, 13d, 13e) verändert.

3. Entriegelungsvorrichtung (1) nach Anspruch 1 oder 2, **dadurch gekennzeichnet, dass** der Antrieb (7) an einem Gehäuse der Entriegelungsvorrichtung (1) befestigt ist.

4. Entriegelungsvorrichtung (1) nach Anspruch 1 oder 2, **dadurch gekennzeichnet, dass** der Antrieb (7) an dem Kraftübertragungsteil (6) befestigt ist.

5. Entriegelungsvorrichtung (1) nach einem der vorhergehenden Ansprüche, **dadurch gekennzeichnet, dass** zwischen Rotationsmotor (12) und Kraftübertragungsteil (6) ein Freilauf vorgesehen ist, mittels dem sich das Kraftübertragungsteil (6) frei gegenüber dem Antrieb (7) bewegen kann.

6. Entriegelungsvorrichtung (1) nach einem der vorhergehenden Ansprüche, **dadurch gekennzeichnet, dass** die Pleuelstange (8) abtriebsseitig an einem Stift (9) angreift, der an dem Kraftübertragungsteil (6) oder an dem Gehäuse (2) der Entriegelungsvorrichtung (1) angeordnet ist, wobei sich Stift (9) und Pleuelstange (8) bei Betätigung des Betätigungselements (3) frei gegeneinander bewegen können.

7. Entriegelungsvorrichtung (1) nach Anspruch 6, **dadurch gekennzeichnet, dass** die Pleuelstange (8) eine Ausnehmung (11) aufweist, in die der Stift (9) eingreift.

8. Entriegelungsvorrichtung (1) nach Anspruch 7, **dadurch gekennzeichnet, dass** die Ausnehmung (11) ein Langloch ist.

9. Entriegelungsvorrichtung (1) nach einem der vorhergehenden Ansprüche, **dadurch gekennzeichnet, dass** das Antriebsgetriebe (13) mehrere Rotationselemente (13a, 13b, 13c, 13d, 13e) aufweist.

10. Entriegelungsvorrichtung (1) nach einem der vorhergehenden Ansprüche, **dadurch gekennzeichnet, dass** mindestens ein Rotationselement (13a, 13b, 13c, 13d, 13e) ein Zahnrad ist.

11. Entriegelungsvorrichtung (1) nach einem der vorhergehenden Ansprüche, **dadurch gekennzeichnet, dass** der Antrieb (7) mehrere verschiedene Rotationselemente (13a, 13b, 13c, 13d, 13e) aufweist, die miteinander zusammenwirken, insbesondere mindestens ein Zahnrad und mindestens eine Welle.

12. Entriegelungsvorrichtung (1) nach einem der vorhergehenden Ansprüche, **dadurch gekennzeichnet, dass** die Rotationsachse mindestens eines Rotationselementes (13a, 13b, 13c, 13d, 13e), mit dem die Pleuelstange (8) verbunden ist, die Bewegungsachse (BA) des Kraftübertragungsteils (6) schneidet.

13. Entriegelungsvorrichtung (1) nach einem der vorstehenden Ansprüche, **dadurch gekennzeichnet, dass** die Pleuelstange (8) an einem Rotationelement (13a, 13b, 13c, 13d, 13e) beabstandet von dessen Rotationsachse drehbar gelagert ist.

14. Entriegelungsvorrichtung (1) nach einem der vorhergehenden Ansprüche, **dadurch gekennzeichnet, dass** der Rotationsmotor (12) ein Elektromotor ist.

15. Entriegelungsvorrichtung (1) nach einem der vorhergehenden Ansprüche, **dadurch gekennzeichnet, dass** an dem Kraftübertragungsteil (6) eine Sperrvorrichtung angeordnet ist, die auf das Kraftübertragungsteil (6) wirken kann.

16. Entriegelungsvorrichtung (1) nach einem der vorhergehenden Ansprüche, **dadurch gekennzeichnet, dass** mittels des Antriebs (7) das Kraftübertragungsteil (6) zum Entriegeln eines Schlosses und insbesondere zum Öffnen der Tür oder des Tores verstellbar ist.

17. Entriegelungsvorrichtung (1) nach einem der vorhergehenden Ansprüche, **dadurch gekennzeichnet, dass** ein Stellwinkel zwischen der Verbindungslinie zwischen Koppelpunkt (KP) und einem Mittelpunkt (M) und der Bewegungsachse (BA) des Kraftübertragungsteils (6) in einer Ausgangsstellung zwischen 60 und 110°, insbesondere zwischen 80 und 90°, besonders bevorzugt ca. 90° beträgt und in einer Maximalstellung 0° beträgt.

18. Entriegelungsvorrichtung (1) nach Anspruch 17, **dadurch gekennzeichnet, dass** in der Ausgangsstellung das Kraftübertragungsteil (6) nicht durch den Antrieb (7) verstellt ist und in der Maximalstellung das Kraftübertragungsteil (6) maximal durch den Antrieb (7) verstellt ist und in der Maximalstellung das Schloss entriegelt ist.

## Claims

1. Unlocking device (1) for a door or gate, with a force transmission part (6), which is adjustable in the longitudinal direction (LR) of the unlocking device (1) and can thereby act on a lock and unlock it, as well as an actuating element (3), which can adjust the force transmission part (6) by means of at least one gear (5), and a drive (7), which can adjust the force transmission part (6), wherein the drive (7) comprises a rotary motor (12) and a drive gear (13) with at least one rotary element (13a, 13b, 13c, 13d, 13e), and wherein the drive gear (13) translates the rotary movement of the rotary motor (12) into a linear movement of the force transmission part (6), **characterized in that** the drive gear (13) has at least one connecting rod (8) which acts on the force transmission part (6) and is rotatably mounted on the rotary element (13a, 13b, 13c, 13d, 13e) at a coupling point (KP).

2. Unlocking device (1) according to claim 1, **characterized in that** the distance from the coupling point (KP) to an engagement point (AP) of the connecting rod (8) on the force transmission part (6) changes when the force transmission part (6) is adjusted by means of the drive (7) transversely to the longitudinal direction (LR) of the unlocking device (1), so that the force transmitted to the force transmission part (6) changes over the adjustment path of the rotation element (13a, 13b, 13c, 13d, 13e).

3. Unlocking device (1) according to claim 1 or 2, **characterized in that** the drive (7) is attached to a housing of the unlocking device (1).

4. Unlocking device (1) according to claim 1 or 2, **characterized in that** the drive (7) is fastened to the force transmission part (6).

5. Unlocking device (1) according to one of the preceding claims, **characterized in that** a freewheel is provided between the rotation motor (12) and the power transmission part (6), by means of which the force transmission part (6) can move freely relative to the drive (7).

6. Unlocking device (1) according to one of the preceding claims, **characterized in that** the connecting rod (8) engages on the output side on a pin (9) which is arranged on the force transmission part (6) or on the housing (2) of the unlocking device (1), the pin (9) and connecting rod (8) being able to move freely relative to one another when the actuating element (3) is actuated.

7. Unlocking device (1) according to claim 6, **characterized in that** the connecting rod (8) has a recess (11) in which the pin (9) engages.

8. The unlocking device (1) according to claim 7, **characterized in that** the recess (11) is an elongated hole.

9. Unlocking device (1) according to one of the preceding claims, **characterized in that** the drive gear (13) has a plurality of rotational elements (13a, 13b, 13c, 13d, 13e).

10. Unlocking device (1) according to one of the preceding claims, **characterized in that** at least one rotational element (13a, 13b, 13c, 13d, 13e) is a gear wheel.

11. Unlocking device (1) according to one of the preceding claims, **characterized in that** the drive (7) has a plurality of different rotational elements (13a, 13b, 13c, 13d, 13e) which interact with one another, in particular at least one gear wheel and at least one shaft.

12. Unlocking device (1) according to one of the preceding claims, **characterized in that** the axis of rotation of at least one rotational element (13a, 13b, 13c, 13d, 13e) to which the connecting rod (8) is connected intersects the axis of movement (BA) of the force transmission part (6).

13. Unlocking device (1) according to one of the preceding claims, **characterized in that** the connecting rod (8) is rotatably mounted on a rotation element (13a, 13b, 13c, 13d, 13e) at a distance from its axis of rotation.

14. Unlocking device (1) according to one of the preceding claims, **characterized in that** the rotation motor (12) is an electric motor.

15. Unlocking device (1) according to one of the preceding claims, **characterized in that** a locking device is arranged at the force transmission part (6), which can act on the force transmission part (6).

16. Unlocking device (1) according to one of the preceding claims, **characterized in that** by means of the drive (7) the force transmission part (6) is adjustable for unlocking a lock and in particular for opening the door or gate.

17. Unlocking device (1) according to one of the preceding claims, **characterized in that** an adjustment angle between the connecting line between the coupling point (KP) and a center point (M) and the axis of movement (BA) of the force transmission part (6) is between 60 and 110°, in particular between 80 and 90°, particularly preferably about 90°, in an initial position and is 0° in a maximum position.

18. Unlocking device (1) according to claim 17, **characterized in that** in the initial position the force transmission part (6) is not adjusted by the drive (7) and in the maximum position the force transmission part (6) is maximally adjusted by the drive (7) and in the maximum position the lock is unlocked.

## Revendications

1. Dispositif de déverrouillage (1) pour une porte ou un portail, ledit dispositif comprenant une partie de transmission de force (6) qui peut être déplacée dans la direction longitudinale (LR) du dispositif de déverrouillage (1) et ainsi agir sur une serrure et déverrouiller celle-ci, ainsi qu'un élément d'actionnement (3) qui peut déplacer la partie de transmission de force (6) au moyen d'au moins une transmission (5), et un entraînement (7) qui peut déplacer la partie de transmission de force (6), l'entraînement (7) comportant un moteur rotatif (12) et une transmission d'entraînement (13) pourvue d'au moins un élément de rotation (13a, 13b, 13c, 13d, 13e), la transmission d'entraînement (13) transformant le mouvement de rotation du moteur rotatif (12) en un mouvement linéaire de la partie de transmission de force (6), **caractérisé en ce que** la transmission d'entraînement (13) comporte au moins une bielle (8) qui agit sur la partie de transmission de force (6) et qui est montée sur l'élément de rotation (13a, 13b, 13c, 13d, 13e) de manière rotative en un point d'accouplement (KP).

2. Dispositif de déverrouillage (1) selon la revendication 1, **caractérisé en ce que** la distance du point d'accouplement (KP) à un point d'application (AP) de la bielle (8) sur la partie de transmission de force (6) varie transversalement à la direction longitudinale (LR) du dispositif de déverrouillage (1) lors du déplacement de la partie de transmission de force (6) au moyen de l'entraînement (7) de sorte que la force transférée à la partie de transmission de force (6) varie sur la course de déplacement de l'élément de rotation (13a, 13b, 13c, 13d, 13e).

3. Dispositif de déverrouillage (1) selon la revendication 1 ou 2, **caractérisé en ce que** l'entraînement (7) est fixé sur un boîtier du dispositif de déverrouillage (1).

4. Dispositif de déverrouillage (1) selon la revendication 1 ou 2, **caractérisé en ce que** l'entraînement (7) est fixé à la partie de transmission de force (6).

5. Dispositif de déverrouillage (1) selon l'une des revendications précédentes, **caractérisé en ce qu'**il est prévu entre le moteur rotatif (12) et la partie de transmission de force (6) une roue libre au moyen de laquelle la partie de transmission de force (6) peut se déplacer librement par rapport à l'entraînement (7).

6. Dispositif de déverrouillage (1) selon l'une des revendications précédentes, **caractérisé en ce que** la bielle (8) s'engage côté sortie avec une tige (9) qui est disposée sur la partie de transmission de force (6) ou sur le boîtier (2) du dispositif de déverrouillage (1), la tige (9) et la bielle (8) pouvant se déplacer librement l'une par rapport à l'autre lorsque l'élément d'actionnement (3) est actionné.

7. Dispositif de déverrouillage (1) selon la revendication 6, **caractérisé en ce que** la bielle (8) comporte un évidement (11) dans lequel s'engage la tige (9).

8. Dispositif de déverrouillage (1) selon la revendication 7, **caractérisé en ce que** l'évidement (11) est un trou oblong.

9. Dispositif de déverrouillage (1) selon l'une des revendications précédentes, **caractérisé en ce que** la transmission d'entraînement (13) comporte une pluralité d'éléments de rotation (13a, 13b, 13c, 13d, 13e).

10. Dispositif de déverrouillage (1) selon l'une des revendications précédentes, **caractérisé en ce qu'**au moins un élément de rotation (13a, 13b, 13c, 13d, 13e) est une roue dentée.

11. Dispositif de déverrouillage (1) selon l'une des revendications précédentes, **caractérisé en ce que** l'entraînement (7) comporte une pluralité d'éléments de rotation différents (13a, 13b, 13c, 13d, 13e) qui coopèrent entre eux, notamment au moins une roue dentée et au moins un arbre.

12. Dispositif de déverrouillage (1) selon l'une des revendications précédentes, **caractérisé en ce que** l'axe de rotation d'au moins un élément de rotation (13a, 13b, 13c, 13d, 13e), auquel la bielle (8) est reliée, coupe l'axe de déplacement (BA) de la partie de transmission de force (6).

13. Dispositif de déverrouillage (1) selon l'une des revendications précédentes, **caractérisé en ce que** la bielle (8) est montée de manière rotative sur un élément de rotation (13a, 13b, 13c, 13d, 13e) à distance de l'axe de rotation de celui-ci.

14. Dispositif de déverrouillage (1) selon l'une des revendications précédentes, **caractérisé en ce que** le moteur rotatif (12) est un moteur électrique.

15. Dispositif de déverrouillage (1) selon l'une des revendications précédentes, **caractérisé en ce qu'**un dispositif de blocage, qui peut agir sur la partie de transmission de force (6), est disposé sur la partie de transmission de force (6).

16. Dispositif de déverrouillage (1) selon l'une des revendications précédentes, **caractérisé en ce que** la partie de transmission de force (6) est déplaçable au moyen de l'entraînement (7) afin de déverrouiller une serrure et notamment d'ouvrir la porte ou le portail.

17. Dispositif de déverrouillage (1) selon l'une des revendications précédentes, **caractérisé en ce qu'**un angle de déplacement formé entre la ligne de liaison, située entre le point d'accouplement (KP) et un point central (M), et l'axe de déplacement (BA) de la partie de transmission de force (6) est compris dans une position initiale entre 60 et 110°, en particulier entre 80 et 90°, de manière particulièrement préférée est d'environ 90°, et dans une position maximale de 0°.

18. Dispositif de déverrouillage (1) selon la revendication 17, **caractérisé en ce que**, dans la position initiale, la partie de transmission de force (6) n'est pas déplacée par l'entraînement (7) et, dans la position maximale, la partie de transmission de force (6) est déplacée au maximum par l'entraînement (7) et, dans position maximale, la serrure est déverrouillée.
